# EUROPÄISCHE PATENTSCHRIFT

(11) **EP 0 586 840 B1**
(45) Veröffentlichungstag und Bekanntmachung des Hinweises auf die Patenterteilung: **09.10.1996**
(21) Anmeldenummer: 93111504.2
(22) Anmeldetag: 17.07.1993
(51) Int. Cl.: E05D 13/00, A47K 3/22

(54) **Befestigungselement zur justierbaren Befestigung einer Platte an einem Rahmenelement sowie Wandelement**
Fastening device for adjustably fastening a panel to a frame member and a resulting wall element
Dispositif de raccordement réglable pour le raccordement d'une plaque à un élément d'encadrement et plaque de façade obtenue

(30) Priorität: 09.09.1992 CH 2850/92
(43) Veröffentlichungstag der Anmeldung: 16.03.1994
(73) Patentinhaber: Haab, Karl, CH-6343 Rotkreuz (CH); Haab, Otto, CH-8932 Mettmenstetten (CH)
(72) Erfinder: Haab, Karl, CH-6343 Rotkreuz (CH); Haab, Otto, CH-8932 Mettmenstetten (CH)
(74) Vertreter: Wagner, Wolfgang, Dr. Phil., Dipl.-Phys.

(56) Entgegenhaltungen:
- EP-A- 0 171 695
- DE-A- 3 308 812
- GB-A- 2 045 847
- GB-A- 2 098 853
- GB-A- 2 182 085
- US-A- 4 106 876

## Beschreibung

Die Erfindung betrifft ein Befestigungselement gemäss dem Oberbegriff des Anspruchs 1 sowie ein Wandelement gemäss dem Oberbegriff des Anspruchs 8. Derartige Befestigungs- und Wandelemente kommen etwa bei Geschäftsfronten und im Möbelbau zum Einsatz. Ein derartiges Befestigungselement ist durch die US-A-4 106 876 bekannt geworden.

Bei der Befestigung von Platten, insbesondere Glasplatten an Rahmenleisten, welche z. B. als Metallprofile ausgebildet sein können, treten immer wieder Schwierigkeiten auf, weil die Platten ungenau geschnitten sind. Werden sie einfach in eine Aufnahmenut etwa einer oberen Rahmenleiste bis zum Anschlag eingeführt und dann verkittet, so passen oft die Seitenränder benachbarter Platten nicht aneinander oder es ergeben sich Schwierigkeiten mit der Einpassung in eine untere Rahmenleiste.

Aufgabe der Erfindung ist es, eine Möglichkeit zur Befestigung der Platten an einem Rahmenelement zu schaffen, welche es erlaubt, die Lage der Platte relativ zum Rahmenelement zu justieren.

Diese Aufgabe wird durch die Erfindung, wie sie in den Ansprüchen gekennzeichnet ist, gelöst. Die Erfindung erlaubt es, Platten am Rahmenelement zu befestigen und, falls die Lage der Platte nicht den Erfordernissen entspricht, die Verbindung wieder zu lösen, das Befestigungselement zu justieren und die Platte wieder zu befestigen. Die Lage der Platte kann dabei sowohl bezüglich des Abstands des gegenüberliegenden Randes vom Rahmenelement als auch bezüglich der Winkellage der Platte zum Rahmenelement korrigiert werden.

In folgenden wird die Erfindung anhand von Zeichnungen, welche nur ein Ausführungsbeispiel darstellen, näher erläutert. Es zeigen
- Fig. 1: eine Frontansicht eines erfindungsgemässen Wandelements mit zwei erfindungsgemässen Befestigungselementen,
- Fig. 2: vergrössert einen Schnitt längs II-II in Fig. 1,
- Fig. 3a: eine Seitenansicht eines erfindungsgemässen Befestigungselements,
- Fig. 3: beine weitere Seitenansicht des Befestigungselements aus der Richtung des Pfeils B in Fig. 3a,
- Fig. 4: eine Draufsicht auf einen Teil des Befestigungselements nach den Fig. 3a,b und
- Fig. 5: eine Seitenansicht des Befestigungselements entsprechend Fig. 3a bei anderer Justierung desselben.

In Fig. 1 ist ein Wandelement dargestellt - es kann sich dabei um ein festmontiertes Element, aber auch um ein Schiebeelement oder eine Türe handeln - mit einer oberen Rahmenleiste 1, einem Aluminiumprofil, an welcher eine Glasplatte 2 befestigt ist. Die Verbindung zwischen der Rahmenleiste 1 und der Glasplatte 2 ist durch zwei in der Nähe der Enden der Rahmenleiste 1 an derselben verankerte Befestigungselemente 3 aus Kunststoff hergestellt, welche durch kreisrunde Löcher 4 in der Glasplatte 2 ragen.

Jedes Befestigungselement 3 besteht (Fig. 2, 3a,b, 4) aus einem Ankerteil 5 und einem auf dasselbe aufgesteckten Halteteil 6, welches das Ankerteil 5 ringartig umgibt und aussen eine Kontaktfläche 7 aufweist. Es passt genau in das Loch 4, sodass dessen Rand durchgehend von der Kontaktfläche 7 berührt wird. Das Ankerteil 5 greift mit Ankerzapfen 8 in seitlich in einer Aufnahmenut 9 der Rahmenleiste 1 angebrachte Ankernuten 10. Die Ankerzapfen 8 sind an der Ober- und Unterseite von zwei parallelen Gleitflächen 11a,b begrenzt, welche mit den Seitenflächen der Ankernuten 10 in Kontakt stehen.

Das Ankerteil 5 hat, von den axial abstehenden Ankerzapfen 8 abgesehen, im wesentlichen die Form eines Zylinders, dessen Achse eine Justierachse 12 bildet, wie unten näher ausgeführt. Es weist allerdings an seiner Mantelfläche 13 eine Verzahnung mit axial verlaufenden Zähnen auf. Benachbarte Zähne sind um ein Inkrement α von 10° versetzt. Das Halteteil 6 weist eine Innenfläche 14 mit komplementärer Verzahnung auf. Seine Aussenfläche, die Kontaktfläche 7, ist eine zur Innenfläche 14 des Halteteils 6 exzentrische Zylindermantelfläche, deren Achse eine zur Justierachse 12 parallele, von ihr um eine Exzentrizität Δ beabstandete Exzenterachse 15 ist.

Falls nun die Glasplatte 2 nicht genau geschnitten ist und z. B. nach rechts (Fig. 1) hin breiter wird, so verläuft, wenn beide Befestigungselemente 3 wie in Fig. 3a,b dargestellt eingestellt sind, ihre Unterkante nicht parallel zur Rahmenleiste 1, sondern fällt nach rechts ab. Zur Korrektur kann nun die Glasplatte 2 nach rechts verschoben werden, bis das rechte der Befestigungselemente 3 zugänglich ist und aus dem Loch 4 herausgenommen werden kann.

Anschliessend kann das Halteteil 6 vom Ankerteil 5 abgezogen, um ein beliebiges Vielfaches des Inkrements α nach rechts gedreht werden, im Extremfall, der im folgenden beispielsweise dargestellt wird, um 90°, und wieder auf das Ankerteil 5 aufgesteckt werden. Das Halteteil 6 ist dann also bezüglich der Justierachse 12 um 90° nach rechts verdreht (s. Fig. 5) und die Kontaktfläche 7 liegt, bezogen auf das Ankerteil 5, um die Exzentrizität Δ, die Distanz zwischen der Justierachse 12 und der Exzenterachse 15, höher als zuvor. Bei Linksdrehung läge sie entsprechend tiefer. Insgesamt kann das Halteteil 6 36 verschiedene Winkelpositionen bezüglich der Justierachse 12 einnehmen, denen ebensoviele verschiedene, d. h. gegeneinander verschobene Lagen der Kontaktfläche 7 bezüglich der Justierachse 12 entsprechen, die zu 19 verschiedenen vertikalen Positionen der Kontaktfläche 7 führen. Da dieselbe um die zur Justierachse 12 parallele Exzenterachse 15 rotationssymmetrisch ist, wird durch die Drehung des Halteteils 6 nur ihre Lage, aber nicht ihre Form verändert.

Das Befestigungsteil 3 kann nun wieder in das Loch 4 in der Glasplatte 2 eingesteckt und dieselbe wieder nach links geschoben werden, wobei die Ankerzapfen 8 wiederum in die Ankernuten 10 eingreifen, sodass die vertikale Position des Ankerteils 5 bezüglich der Rahmenleiste 1 unverändert ist, während dasselbe horizontal um die Exzentrizität Δ nach links verschoben ist, was sich jedoch auf die Position der Glasplatte 2 nicht auswirkt. Dagegen ist die Kontaktfläche 7 des Halteteils 6 gegenüber der Rahmenleiste 1 um die Exzentrizität Δ angehoben und damit auch das Loch 4 in der Glasplatte 2 und damit die rechte Seite derselben, sodass das Abfallen der Unterkante korrigiert ist. Die Glasplatte 2 kann nun durch Verkeilen und Verkitten definitiv in der Rahmenleiste fixiert werden.

## Patentansprüche

1. Befestigungselement (3) zur justierbaren Befestigung einer Platte an einem Rahmenelement, mit einem Ankerteil (5) zur unverdrehbaren jedoch nach einer Richtung verschieblichen Verankerung des Befestigungselements (3) am Rahmenelement, sowie mit einem Halteteil (6) mit einer Kontaktfläche (7) zur Kontaktierung der Platte, wobei das Halteteil (6) in einer Vielzahl von Winkelpositionen bezüglich einer Justierachse (12) des Ankerteils (5) mit demselben derart zusammensteckbar ist, daß die Kontaktfläche (7) jeweils unterschiedliche, nicht kongruente Lagen bezüglich der Justierachse (12) einnimmt, **dadurch gekennzeichnet, dass** das Ankerteil (5) in der Richtung der Justierachse (12) beidseits überstehende Ankerzapfen (8) zum Eingriff mit dem Rahmenelement aufweist und das Halteteil (6) mit dem Ankerteil (5) in einer beschränkten Zahl von diskreten Winkelpositionen bezüglich der Justierachse (12) formschlüssig eingreift.

2. Befestigungselement nach Anspruch 1, **dadurch gekennzeichnet, dass** mindestens einer der Ankerzapfen (8) oben und unten durch zwei parallele Gleitflächen (11a, 11b) begrenzt ist.

3. Befestigungselement nach Anspruch 1 oder 2, **dadurch gekennzeichnet, dass** das Halteteil (6) das Ankerteil (5) ringartig umgibt und mit einer Innenfläche (14) eine die Justierachse (12) umgebende Mantelfläche (13) desselben kontaktiert.

4. Befestigungselement nach Anspruch 1, **dadurch gekennzeichnet, dass** sich aufeinanderfolgende Winkelpositionen des Halteteils (6) jeweils um ein festes Inkrement (α) unterscheiden.

5. Befestigungselement nach den Ansprüchen 3 und 4, **dadurch gekennzeichnet, dass** die Mantelfläche (13) des Ankerteils (5) und die Innenfläche (14) des Halteteils (6) miteinander verzahnt sind.

6. Befestigungsteil nach einem der Ansprüche 1 bis 5, **dadurch gekennzeichnet, dass** die Form der Kontaktfläche (7) unter Aenderung der Winkelposition des Halteteils (6) invariant ist.

7. Befestigungsteil nach Anspruch 6, **dadurch gekennzeichnet, dass** die Kontaktfläche (7) bezüglich einer zur Justierachse (12) parallelen, von ihr um eine Exzentrizität (Δ) beabstandeten Exzenterachse (15) rotationssymmetrisch ist.

8. Wandelement mit einer Rahmenleiste, einer Platte und mindestens zwei Befestigungselementen (3) nach einem der Ansprüche 1 bis 7, **dadurch gekennzeichnet, dass** die Platte im Randbereich mindestens zwei längs der Rahmenleiste beabstandete Löcher (4) aufweist, in welche jeweils ein Halteteil (6) eines Befestigungselements (3) ragt, dessen Kontaktfläche (7) mit dem Rand des Lochs (4) in Kontakt ist.

9. Wandelement nach Anspruch 10, **dadurch gekennzeichnet, dass** die Löcher (4) kreisrund sind und der Rand jeweils durchgehend von der Kontaktfläche (7) kontakiert wird.

10. Wandelement nach Anspruch 8 oder 9, **dadurch gekennzeichnet, dass** die Rahmenleiste (1) eine Aufnahmenut (9) zur Aufnahme eines Randbereichs der Platte aufweist und dass die Aufnahmenut (9) ihrerseits mindestens eine seitliche Ankernut (10) aufweist, in welche das Ankerteil (5) des Befestigungselements (3) eingreift.

## Claims

1. Fastening element (3) for the adjustable fastening of a sheet to a frame element, with an anchor part (5) for anchoring the fastening element (3) to the frame element such that it is non-rotatable and, at least in one direction, translatable, and also a holding part (6) which has a contact surface (7) for making contact with the sheet and which can be assembled with the anchor part (5) in a plurality of angular positions relative to an adjustment axis (12) of the said anchor part (5), the said contact surface (7) being able to assume a plurality of different, non-congruent positions relative to the said adjustment axis (12) **characterized in that** the anchor part (5) is provided with anchor studs (8), which on both sides project in the direction of the adjustment axis (12), in order to engage with the frame element and the said holding part (6) engages positively with the anchor part (5) in a limited number of angular positions with respect to the adjustment axis (12).

2. Fastening element according to Claim 3, **characterized in that** at least one of the anchor studs (8) is bounded at top and bottom by two parallel sliding surfaces (11a, 11b).

3. Fastening element according to Claim 1 or 2, **characterized in that** the holding part (6) annularly surrounds the anchor part (5) and by its inner surface (14) makes contact with a peripheral surface (13) of the latter surrounding the adjustment axis (12).

4. Fastening element according to Claim 1, **characterized in that** successive angular positions of the holding part (6) differ in each case by a fixed increment (α).

5. Fastening element according to Claims 3 and 4, **characterized in that** the peripheral surface (13) of the anchor part (5) and the inner surface (14) of the holding part (6) are connected together by tooth engagement.

6. Fastening part according to one of Claims 1 to 5, **characterized in that** the shape of the contact surface (7) does not vary when the angular position of the holding part (6) is changed.

7. Fastening part according to Claim 6, **characterized in** that the contact surface (7) is rotationally symmetrical relative to an eccentric axis (15) parallel to the adjustment axis (12) and distant therefrom by an eccentricity (Δ).

8. Wall element comprising a frame bar, a sheet and at least two fastening elements (3) according to one of Claims 1 to 9, **characterized in that** in the edge region the sheet has at least two holes (4) which are spaced apart along the frame bar and into each of which a holding part (6) of a fastening element (3) projects, the contact surface (7) of which holding part is in contact with the edge of the hole (4).

9. Wall element according to Claim 8, **characterized in** that the holes (4) are circular and the edge is in each case in unbroken contact with the contact surface (7).

10. Wall element according to Claim 8 or 9, **characterized in that** the frame bar (1) has a receiving groove (9) to receive an edge region of the sheet, and in that the receiving groove (9) in turn has at least one lateral anchor groove (10) in which the anchor part (5) of the fastening element (3) engages.

## Revendications

1. Elément de fixation (3) pour la fixation ajustable d'une plaque sur un élément en cadre, comportant une partie d'ancrage (5) pour l'ancrage non tournant mais coulissant dans un sens de l'élément de fixation (3) sur l'élément de cadre, ainsi qu'une partie de maintien (6) avec une surface de contact (7) pour le contact de la plaque, la partie de maintien (6) pouvant être attachée avec la partie d'ancrage (5), dans un grand nombre de positions angulaires par rapport à un axe d'ajustage (12) de la partie d'ancrage (5), de manière que la surface de contact (7) prenne chaque fois des positions différentes, non congruentes par rapport à l'axe d'ajustage (12), caractérisé en ce que la partie d'ancrage (5) présente des tenons d'ancrage (8), dépassant des deux côtés dans la direction de l'axe d'ajustage (12), pour l'engagement avec l'élément de cadre et en ce que la partie de maintien (6) avec la partie d'ancrage (5) s'engage par concordance de forme dans un nombre limité de positions angulaires discrètes par rapport à l'axe d'ajustage (12).

2. Elément de fixation selon la revendication 1, caractérisé en ce que l'un au moins des tenons d'ancrage (8) est limité en haut et en bas par deux surfaces de glissement (11a, 11b) parallèles.

3. Elément de fixation selon la revendication 1 ou 2, caractérisé en ce que la partie de maintien (6) entoure en anneau la partie d'ancrage (5) et avec une face intérieure (14), vient en contact avec la surface d'enveloppe (13) de celle-ci, entourant l'axe d'ajustage (12).

4. Elément de fixation selon la revendication 1, caractérisé en ce que des positions angulaires se succédant de la partie de maintien (6) diffèrent chaque fois d'un incrément (α) fixe.

5. Elément de fixation selon les revendications 3 et 4, caractérisé en ce que la surface d'enveloppe (13) de la partie d'ancrage (5) et la face intérieure (14) de la partie de maintien (6) engrènent entre elles.

6. Elément de fixation selon l'une des revendications 1 à 5, caractérisé en ce que la forme de la surface de contact (7) reste inchangée lorsque varie la position angulaire de la partie de maintien (6).

7. Elément de fixation selon la revendication 6, caractérisé en ce que la surface de contact (7) présente une symétrie de révolution par rapport à un axe d'excentrique (15) parallèle à l'axe d'ajustage (12), espacé de celui-ci d'une excentricité (Δ).

8. Elément d'encadrement avec une baguette de cadre, une plaque et au moins deux éléments de fixation (3) selon l'une des revendications 1 à 7, caractérisé en ce que la plaque présente dans la zone de bordure, au moins deux trous (4) espacés le long de la baguette de cadre, dans chacun desquels s'engage une partie de maintien (6) d'un élément de fixation (3), dont la surface de contact (7) est en contact avec le bord du trou (4).

9. Elément d'encadrement selon la revendication 10, caractérisé en ce que les trous (4) sont ronds et le bord est chaque fois en contact, de manière continue, avec la surface de contact (7).

10. Elément de fixation selon la revendication 8 ou 9, caractérisé en ce que la baguette de cadre (1) présente une rainure de logement (9) pour loger une zone de bordure de la plaque et en ce que la rainure de logement (9) présente de son côté au moins une rainure d'ancrage (10) latérale, dans laquelle s'engage la partie d'ancrage ((5) de l'élément de fixation (3).
